# EUROPÄISCHE PATENTSCHRIFT

(11) **EP 1 138 887 B1**
(45) Veröffentlichungstag und Bekanntmachung des Hinweises auf die Patenterteilung: **01.10.2003**
(21) Anmeldenummer: 01108092.6
(22) Anmeldetag: 29.03.2001
(51) Int. Cl.: B60Q 5/00, G10K 9/02, F01N 7/00

(54) **Schallwandler für Abgaspulsationen**
Acoustic transducer for exhaust gas pulsations
Transducteur acoustique pour les pulsations de gaz d'échappement

(30) Priorität: 29.03.2000 DE 10015697
(43) Veröffentlichungstag der Anmeldung: 04.10.2001
(73) Patentinhaber: WOCO Franz-Josef Wolf & Co. GmbH, 63628 Bad Soden-Salmünster (DE)
(72) Erfinder: Wolf, Anton, Dr., 63571 Gelnhausen (DE)
(74) Vertreter: Weber-Bruls, Dorothée, Dr.

(56) Entgegenhaltungen:
- WO-A-00/04532
- DE-A- 4 435 296
- DE-C- 4 233 252
- FR-A- 642 008
- PATENT ABSTRACTS OF JAPAN vol. 014, no. 575 (M-1062), 20. Dezember 1990 (1990-12-20) & JP 02 248610 A (MAZDA MOTOR CORP), 4. Oktober 1990 (1990-10-04)

## Beschreibung

Die Erfindung betrifft einen Schallwandler mit einem Abzweigungsglied, das mit einer Abgasanlage einer Brennkraftmaschine, insbesondere eines Kraftfahrzeuges, zur Abzweigung von Abgaspulsationen verbunden ist, und einem Schallwandlerkopf, über den basierend auf den Abgaspulsationen Luftschall zumindest in den Raum der Brennkraftmaschine abstrahlbar ist.

Der Charakter eines Kraftfahrzeuges wird durch eine komplexe Mannigfaltigkeit von Wahrnehmungen bestimmt. Manche dieser Wahrnehmungen sind visuell, andere greifbar und schließlich können auch einige hörbar sein. Dabei wird der von einer Brennkraftmaschine abgegebene Schall von einer Mischung seiner Grundfeuerungsfrequenz, höherer Harmonischen dieser Frequenz und Resonanzen aller seiner Komponenten bestimmt. Seit Anfang des letzten Jahrhunderts haben sich Generationen von Kraftfahrzeugentwicklem damit beschäftigt, den von einem Kraftfahrzeug erzeugten, hörbaren Schall durch gezielte Reduktion zu konditionieren, wobei den Entwicklern zum Schalldämpfen im wesentlichen drei nach unterschiedlichen physikalischen Prinzipien wirkende Dämpfertypen zur Verfügung stehen, nämlich Helmholtz-Resonatoren, Dissipationsdämpfer und Absorptionsdämpfer. Beispielsweise aus der DE 196 15 917 A1 ist ein Ansaugschalldämpfer bekannt, während in der nicht vorveröffentlichten DE 199 48 146 ein Abgasschalldämpfer beschrieben ist.

Generationen von Brennkraftmaschinen, insbesondere Motoren für Kraftfahrzeuge, mit hohen Leistungsreserven werden zunehmend mit Ladern, wie Turbuladem, mechanischen Ladern oder dergleichen, und/oder Kompressoren ausgestattet. Bei diesen Motoren werden die Mündungsgeräusche und die Körperschallabstrahlung der Ansaugmodule nicht mehr primär durch die Motorordnungen, sondern zunehmend durch subjektiv auffällige, teilweise auch als lästig empfundene Komponenten in im Vergleich zu den Grundfeuerungsfrequenzen deutlich höheren Frequenzbereichen geprägt. Besonders das Fehlen der bei Saugermotoren vorhandenen "brummigen" Motorordnungen im Mündungsgeräusch aufgrund der Tatsache, daß die Lader durch ihre Arbeitsweise die für besagte "brummige" Klänge ursächlichen Pulsationen "zerhacken", führt dazu, daß die akustisch wahrnehmbare Dynamik und Sportlichkeit von Kraftfahrzeugen im wesentlichen verloren geht. Die Motoren mit Ladern klingen zum Teil extrem rauh bzw. werden durch die charakteristischen Geräusche der Lader oder dergleichen geprägt.

Im Stand der Technik sind zahlreiche Vorrichtungen bekannt, die zumindest dem Fahrer bzw. den Insassen im Fahrzeug eine zusätzliche akustische Rückmeldung des Motors liefern.

Aus der JP 02248610 A ist eine Vorrichtung zum Zuführen von Abgasgeräuschen eines Kraftfahrzeuges zu dem Fahrgastinnenraum desselben bekannt. Dabei kommt ein Resonator in Wirkverbindung mit der Abgasanlage des Kraftfahrzeuges unter Zwischenschaltung einer Membrane zum Einsatz, der die gleiche Resonanzfrequenz wie die Membrane aufweist, um Filtereffekte der Membrane zu vermeiden.

Die DE 197 46 523 A1 offenbart ein Verfahren zur Klangerzeugung in Kraftfahrzeugen. Bei diesem Verfahren wird die Drehzahl bzw. der Lastzustand eines Motors über geeignete Sensoren bestimmt. Zusätzlich werden über im Fahrgastinnenraum angebrachte Mikrofone die dort vorherrschenden Schallsignale zur Bestimmung von Übertragungsfunktionen aufgenommen, Um den Klangeindruck im Fahrgastinnenraum zu verändern, können in Abhängigkeit von den Übertragungsfunktionen bestimmte vom Motor abgestrahlte akustische Oberwellen verschiedener Ordnung oder Teile davon mittels Lautsprechern in den Fahrgastinnenraum abgestrahlt werden. Dazu werden die Signale der Sensoren und Mikrofone mittels eines AD-Wandlers umgewandelt, mittels eine Mikroprozessors analysiert, und das gewünschte Ausgangssignal erzeugt, welches über einen DA-Wandler an die im Fahrgastinnenraum befindlichen Lautsprecher geführt wird.

Aus der WO 00/04532 ist ein Verfahren und eine Vorrichtung zur Erzeugung von Geräuschen im Innenraum eines Kraftfahrzeugs in Abhängigkeit vom Betriebszustand eines Verbrennungsmotors bekannt. Diese Vorrichtung erfaßt zunächst Druckschwankungen im Ansaugbereich des Motors mittels eines Drucksensors. Das Ausgangssignal des Drucksensors, welches repräsentativ für die Drehzahl und die Last, unter dem der Motor läuft, ist, wird in einer elektronischen Filtereinrichtung aufbereitet, in einem Verstärker verstärkt und über Lautsprecher im Innenraum des Kraftfahrzeugs wiedergegeben. Es wird auch vorgeschlagen, daß der Verstärker und der Filter über eine Modulationseinrichtung gesteuert werden können. Diese Modulationseinrichtung wiederum ist mit Sensoren zur Feststellung einer Gaspedalstellung, einer Fahrzeuggeschwindigkeit bzw. einer Position eines Schalthebels verbunden. Durch dieses Modulationsglied werden Frequenzanteile des über die Lautsprecher wiedergegebenen Signals angehoben bzw. abgesenkt oder eine Frequenzvervielfachung von diesem, im Bezug auf das Eingangssignal, herbeigeführt.

Im Gegensatz zu diesen Vorrichtungen, welche akustische Signale zunächst in elektrische Signale umwandeln und diese weiter verarbeiten, um sie über Lautsprecher dem Fahrgastinnenraum zuzuführen, sind aus dem Stand der Technik auch rein mechanoakustisch arbeitende Vorrichtungen zur Erzeugung einer akustischen Rückmeldung bekannt.

Die DE 44 35 296 A1 offenbart eine Vorrichtung, bei der aus dem Ansaugtrakt einer Brennkraftmaschine eines Kraftfahrzeuges ein Rohrstück abzweigt. Dieses Rohrstück ist mit einer Membrane zur Erzeugung eines gewünschten Geräuschspektrums, insbesondere beim Beschleunigen des Kraftfahrzeuges, versehen. Der Membrane schließt sich auf der Seite, die dem Abzweigrohr abgewandt ist, ein Leitungsrohr an, welches mit zumindest einem akustischen Resonator versehen ist. Dieses Leitungsrohr endet offen im Motorraum. Über die Spannung der Membrane wird die Resonanzfrequenz dieser, und damit die Frequenz der abgegebenen Schallwellen, der jeweiligen Brennkraftmaschine angepaßt.

Um dem Fahrer auch bei geräuscharmen Fahrzeugen eine akustische Information über den Betriebszustand des Motors zu geben, wird in der DE 197 04 376 A1 eine Luftfilteranordnung offenbart, welche eine akustische Verbindung zum Innenraum des Kraftfahrzeuges aufweist. Diese Verbindung wird durch eine Leitung, welche rohr- bzw. schlauchartig ausgebildet sein kann und durch eine Membrane in zwei Teile aufgeteilt wird, bereitgestellt. Durch Anpassung der Flexibilität der Membrane und der geometrischen Ausmaße des einen Teilstücks der Leitung, welches als Resonator wirkt, kann das im Inneren des Fahrerraums erzeugte Geräuschspektrum dem Motor angepaßt werden.

Aus der DE 42 33 252 ist eine gattungsgemäße akustische Anzeigevorrichtung zur Erzeugung einer akustischen Rückmeldung für den Fahrzeuglenker bekannt. Diese Anzeigevorrichtung umfaßt einen mechanoakustischen Wandler, welcher in Form einer Membrane an einem freien Ende eines Rohrers, welches sich im Fahrgastinnenraum befindet, ausgeführt sein kann. Das andere Ende des Rohres ist mit der Hauptleitung des Ansaug- oder Auspuffsystems eines Motors verbunden. In diesem Rohr befindet sich ein Drosselorgan, welches motorisch angetrieben und über Fahrpedalbewegungen gesteuert wird. Mit Hilfe dieses Drosselorgans kann die Amplitude des dem Fahrgastinnenraum zugeführtem Rückmeldungssignals während des Betrieb gesteuert werden.

Nachteilig bei den aus dem Stand der Technik bekannten Vorrichtungen ist, daß die Vorrichtungen, bei denen zunächst ein akustisches in ein elektrisches Signal umgewandelt wird, anschließend verarbeitet und dann über Lautsprecher dem Fahrgastinnenraum zugeführt wird, zwar eine Steuerung der Frequenzcharakteristik des Ausgangssignals auch während des Betriebes ermöglichen, aber diese Vorrichtungen technisch sehr aufwendig sind. Somit sind diese Vorrichtungen im Einbau zeit- und kostenintensiv und weisen eine erhöhte Störanfälligkeit auf. Dagegen weisen die bekannten Vorrichtungen, die rein mechanoakustisch ein zusätzliches Schallsignal im Innenraum des Kraftfahrzeugs erzeugen, den Nachteil auf, daß eine Steuerung des Ausgangssignals während des Betriebes nur in der Art möglich ist, daß die Amplitude des Ausgangssignals verändert wird, während die Frequenzcharakteristik während des Betriebes unverändert bleibt.

Aus der FR 642008 A ist ein Diebstahlwarnsystem für ein Kraftfahrzeug bekannt, bei dem im Falle eines unautorisierten Startens eines Kraftfahrzeuges Abgasgeräusche verstärkt als Warnsignal aus dem Kraftfahrzeug abgestrahlt werden. Dabei kommt ein Resonanzkörper in Wirkverbindung mit einem Abgassystem zum Einsatz.

Aufgabe der vorliegenden Erfindung ist es daher, die gattungsgemäße Vorrichtung derart weiterzuentwickeln, daß die Nachteile des Stands der Technik überwunden werden, insbesondere eine konstruktiv einfach gestaltete Vorrichtung zur dynamischen und sportlichen Gestaltung der Akustik einer Brennkraftmaschine bereitgestellt wird, die eine Steuerung der Frequenzcharakteristik auch während des Fahrbetriebes in Abhängigkeit vom jeweiligen Betriebszustand der Brennkraftmaschine ermöglicht.

Diese Aufgabe wird eriindungsgemäß gelöst durch ein Modulationsglied, über das die Position des Schallwandlerkopfes variierbar ist und das zwischen dem Abzweigungsglied und dem Schallwandlerkopf angeordnet ist.

Dabei ist erfindungsgemäß vorgesehen, daß das Modulationsglied von dem Fahrer des Kraftfahrzeuges einstellbar und/oder automatisch steuerbar ist.

Erfindungsgemäß ist auch vorgesehen, daß der Schallwandlerkopf als Resonanzkörper ausgebildet ist, vorzugsweise umfassend ein Trägergerüst sowie eine darin eingespannte Membrane.

Ferner wird mit der Erfindung vorgeschlagen, daß der Schallwandlerkopf zumindest teilweise in den Raum der Brennkraftmaschine und/oder in den Fahrzeuginnenraum plazierbar ist.

Die Frequenzcharakteristik und/oder Amplitude des abgestrahlten Luftschalls kann bzw. können gemäß der Erfindung durch die Ankopplungsstelle des Abzweigungsglieds an die Abgasanlage, wie an einen bestimmten Abgaskrümmerbereich, eine Abgasleitung oder dergleichen, die Plazierung des Schallwandlerkopfes die Einstellung des Modulationsgliedes, die Geometrie und/oder Dimensionierung des Schallwandlers, wie dessen Rohre, des Resonanzkörpers des Schallwandlerkopfes oder dergleichen, und/oder die elastischen Eigenschaften der Membrane des Resonanzkörpers bestimmbar sein.

Erfindungsgemäß kann ferner ein Ventil, welches vorzugsweise zwischen dem Modulationsglied und dem Schallwandlerkopf angeordnet ist, zum insbesondere stufenweisen, Zu- bzw. Abschalten des Schallwandlers, vorzugsweise betätigbar von dem Fahrer des Kraftfahrzeuges und/oder automatisch gesteuert in Abhängigkeit von der Drehzahl der Brennkraftmaschine und/oder einem Geräuschpegel, außerhalb und/oder innerhalb des Kraftfahrzeuges, vorgesehen sein.

Bei einer Weiterentwicklung der Erfindung ist das Ventil dabei an eine Audio-Anlage, wie eine Stereoanlage, eine Freisprechanlage oder dergleichen, des Kraftfahrzeuges gekoppelt.

Ferner werden erfindungsgemäß Ausführungsformen mit zumindest einem Filter und/oder einem Verstärker zur Einstellung, vorzugsweise Regelung, der Frequenzcharakteristik und/oder Amplitude des abgestrahlten Luftschalls vorgeschlagen.

Dabei kann vorgesehen sein, daß das Filter und/oder der Verstärker höhere Harmonische der Grundfeuerungsfrequenz der Brennkraftmaschine hervorhebt bzw. hervorheben.

Auch kann ein Dämpfungsglied zur Aufnahme ausgewählter mechanischer Schwingungen vorgesehen sein.

Erfindungsgemäß kann auch vorgesehen sein, daß das Modulationsglied das Filter, den Verstärker und/oder das Dämpfungsglied umfaßt.

Schließlich wird mit der Erfindung wird ferner vorgeschlagen, daß der Schallwandlerkopf, das Ventil und/oder das Modulationsglied jeweils zumindest eine elektrische und/oder elektronische Komponente, vorzugsweise über einen Mikrokontroller steuerbar, umfaßt bzw. umfassen.

Der Erfindung liegt somit die überraschende Erkenntnis zugrunde, daß durch die Verwendung eines Modulationsgliedes zwischen dem Abzweigungsglied und dem Schallwandlerkopf der zusätzlich wahlweise im Fahrgastinnenraum ertönende Luftschall in seiner Frequenzcharakteristik während des Betriebes dem jeweiligen Betriebszustand auf einfache Weise gesteuert werden kann.

Die Frequenzcharakteristik kann darüber hinaus durch die Ankopplung des Schallwandlers an unterschiedlichen Ankopplungsstellen der Abgasanlage und Verwendung weiterer Filter und Verstärker angepaßt werden. Aber auch das schallabstrahlende Bauteil in Form eines resonatorähnlichen Schallwandlerkopfes mit integrierter Membrane kann in verschiedenster Bauform sowie aus unterschiedlichsten Materialien zur weiteren Abstimmung der Lautstärke sowie des Klangs eines Kraftfahrzeuges hergestellt sein, wobei die Größe und Positionierung des Schallwandlerkopfes im Motorraum und/oder im Fahrzeuginnenraum ebenfalls zur Abstimmung von Relevanz ist. Selbstverständlich läßt sich auch über die Länge sowie den Durchmesser der weiteren Bestandteile des Schallwandlers, insbesondere der Rohre desselben, die Frequenzcharakteristik und/oder Amplitude des abgestrahlten Luftstrahls weiter variieren.

Weitere Merkmale und Vorteile der Erfindung ergeben sich aus der nachfolgenden Beschreibung, in der einige Ausführungsbeispiele der Erfindung anhand von schematischen Zeichnungen beispielhaft im Einzelnen erläutert sind. Dabei zeigt:
- Figur 1: die Ankopplung eines erfindungsgemäßen Schallwandlers an eine Abgasanlage;
- Figuren 2a bis 2c: unterschiedliche Schallwandlerköpfe, verwendbar mit dem in Figur 1 gezeigten Schallwandler.

Herkömmlicherweise ist an einen Motor 1 eines Kraftfahrzeuges eine Abgasanlage 2 angebracht, die ihrerseits Abgaskrümmerzweige 3, 3', 3", 3"', deren Anzahl von der Anzahl der Zylinder des Motors 1 abhängt, sowie eine Abgasleitung 4 unter anderem umfaßt, wie in Figur 1 dargestellt. An solch eine Abgasanlage 2 ist ein erfindungsgemäßer Schallwandler 10 ankoppelbar, nämlich über ein Abzweigungsrohr, wie das an die Abgasleitung 4 angeschlossene und somit mit den vier Abgaskrümmerzweigen 3, 3', 3" und 3"' verbundene Abzweigungsrohr 11, das mit zwei Abgaskrümmerzweigen 3, 3' verbundene Abzweigungsrohr 11' oder das mit einem Abgaskrümmerzweig 3 verbundene Abzweigungsrohr 11", wobei das Abzweigungsrohr 11, 11' oder 11" über ein Modulationsglied 12, ein Ventil 13 und ein Führungsrohr 14 mit einem im Motorbereich angeordneten Schallwandlerkopf 15 wiederum verbunden ist.

Die Ankopplungsstelle des Abzweigungsrohrs 11, 11' oder 11" des Schallwandlers 10 an die Abgasanlage 2 bestimmt die Grundfrequenz der Abgaspulsationen des Motors 1, die in den Schallwandler 10 eingekoppelt wird. Über das Modulationsglied 12 lassen sich mechanische Schwingungen zum Teil aufnehmen, die Position des Schallwandlerkopfes 15 im Motorraum justieren sowie Frequenzen in zumindest einem ersten Frequenzbereich herausfiltern und in zumindest einem zweiten Frequenzbereich verstärken. Das Ventil 13 gestattet es, den Schallwandler 10, je nach Wunsch des Fahrers und auch automatisch in Abhängigkeit von, beispielsweise, dem Zustand einer Stereoanlage, einer Freisprechanlage oder dergleichen, zu- bzw. abzuschalten. Über die Länge sowie den Durchmesser des Abzweigungsrohrs 11, 11' oder 11" sowie des Führungsrohrs 14 läßt sich ebenfalls die Frequenzcharakteristik und/oder Amplitude der im Schallwandler 10 transferierten Schwingungen modulieren. Schließlich gestattet die Ausgestaltung des Schallwandlerkopfes 15 als Resonanzkörper eine weitere Modulation der Schwingungen sowie eine Abstrahlung des eingestellten Luftschalls.

In den Figuren 2a, 2b und 2c sind alternative Ausgestaltungen des Schallwandlerkopfes 15 a, 15b und 15c dargestellt. Demnach umfaßt jeder Schallwandlerkopf 15a, 15b und 15c ein Trägergerüst 16a, 16b und 16c, in das eine Membrane 17a, 17b bzw. 17c eingespannt ist. Durch die Geometrie des Trägergerüsts 15a, 15b bzw. 15c sowie der Membrane 17a, 17b bzw. 17c, das Material der Membrane 17a, 17b bzw. 17c, das ein Elastomer, einen Kunststoff oder auch Blech umfassen kann, und die Art der Einspannung der Membrane 17a, 17b bzw. 17c in dem Trägergerüst 16a, 16b bzw. 16c läßt sich abschließend der abzustrahlende Luftschall in seinem Klang sowie seiner Lautstärke einstellen.

Selbstverständlich kann der erfindungsgemäße Schallwandler auch elektrische sowie elektronische Komponenten zur weiteren Abstimmung der Frequenzcharakteristik und/oder des Pegels des Schalls enthalten.

Durch den erfindungsgemäßen Schallwandler wird somit erstmals die Möglichkeit gegeben, nicht nur bestimmte Frequenzcharakteristiken aus der Geräuschskulisse eines Fahrzeuges herauszudämpfen, sondern gezielt erwünschte Klänge in einen bestimmten Bereich eines Fahrzeuges, beispielsweise unter die Motorhaube, abzustrahlen. Dabei ist nicht nur eine einfache Transferierung von Schwingungen möglich, sondern auch gleichzeitig eine Bearbeitung derselben zur Einstellung eines individuell erwünschten "Sounds". Dieser "Sound" ist insbesondere motorordnungsabhängig, einschließlich der Möglichkeit der Suggerierung einer höheren Zylinderzahl, indem, beispielsweise, ein Vierzylinder-Motor wie ein Achtzylinder-Motor aufgrund einer Hervorhebung von höheren Harmonischen klingt.

Die in der vorstehenden Beschreibung, in den Zeichnungen sowie in den Ansprüchen offenbarten Merkmale der Erfindung können sowohl einzeln als auch in jeder beliebigen Kombination für die Verwirklichung der Erfindung in ihren verschiedenen Ausführungsformen wesentlich sein.

## Patentansprüche

1. Schallwandler (10), mit
einem Abzweigungsglied (1 1, 11', 11"), das mit einer Abgasanlage (2) einer Brennkraftmaschine (1), insbesondere eines Kraftfahrzeuges, zur Abzweigung von Abgaspulsationen verbunden ist, und
einem Schallwandlerkopf (15, 15a, 15b, 15c), über den basierend auf den Abgaspulsationen Luftschall zumindest in den Raum der Brennkraftmaschine (1) abstrahlbar ist, **gekennzeichnet durch**
ein Modulationsglied (12), über das die Position des Schallwandlerkopfes (15, 15a, 15b, 15c) variierbar ist und das zwischen dem Abzweigungsglied (11, 11', 11 ") und dem Schallwandlerkopf (15, 15a, 15b, 15c) angeordnet ist.

2. Schallwandler nach Anspruch 1, **dadurch gekennzeichnet, daß**
das Modulationsglied (12) von dem Fahrer des Kraftfahrzeuges einstellbar und/oder automatisch steuerbar ist.

3. Schallwandler nach Anspruch 1 oder 2, **dadurch gekennzeichnet, daß**
der Schallwandlerkopf (15, 15a, 15b, 15c) als Resonanzkörper ausgebildet ist, vorzugsweise umfassend ein Trägergerüst (16a, 16b, 16c) sowie eine darin eingespannte Membrane (17a, 17b, 17c).

4. Schallwandler nach einem der vorangehenden Ansprüche, **dadurch gekennzeichnet, daß**
der Schallwandlerkopf (15, iSa, 15b, 15c) zumindest teilweise in den Raum der Brennkraftmaschine (1) und/oder in den Fahrzeuginnenraum plazierbar ist.

5. Schallwandler nach einem der vorangehenden Ansprüche, **dadurch gekennzeichnet, daß**
die Frequenzcharakteristik und/oder Amplitude des abgestrahlten Luftschalls durch die Ankopplungsstelle des Abzweigungsglieds (11, 11', 11") an die Abgasanlage (2), wie an einen bestimmten Abgaskrümmerbereich (3, 3', 3", 3"'), eine Abgasleitung (4) oder dergleichen,
die Plazierung des Schallwandlerkopfes (15, 15a, 15b, 15c), die Einstellung des Modulationsgliedes (12),
die Geometrie und/oder Dimensionierung des Schallwandlers (10), wie dessen Rohre (11, 11', 11", 14), des Resonanzkörpers des Schallwandlerkopfes (15, 15a, 15b, 15c) oder dergleichen, und/oder
die elastischen Eigenschaften der Membrane (17a, 17b, 17c) des Resonanzkörpers bestimmbar ist bzw. sind.

6. Schallwandler nach einem der vorangehenden Ansprüche, **gekennzeichnet durch**
ein Ventil (13), vorzugsweise zwischen Modulationsglied (12) und Schallwandlerkopf (15, 15a, 15b, 15c) angeordnet, zum insbesondere stufenweisen, Zu- bzw. Abschalten des Schallwandlers (10), vorzugsweise betätigbar von dem Fahrer des Kraftfahrzeuges und/oder automatisch gesteuert in Abhängigkeit von der Drehzahl der Brennkraftmaschine (1) und/oder einem Geräuschpegel, außerhalb und/oder innerhalb des Kraftfahrzeuges.

7. Schallwandler nach Anspruch 6, **dadurch gekennzeichnet, daß**
das Ventil (13) an eine Audio-Anlage, wie eine Stereoanlage, eine Freisprechanlage oder dergleichen, des Kraftfahrzeuges gekoppelt ist.

8. Schallwandler nach einem der vorangehenden Ansprüche, **gekennzeichnet durch** zumindest ein Filter und/oder einen Verstärker zur Einstellung, vorzugsweise Regelung, der Frequenzcharakteristik und/oder Amplitude des abgestrahlten Luftschalls.

9. Schallwandler nach Anspruch 8, **dadurch gekennzeichnet, daß**
das Filter und/oder der Verstärker höhere Harmonische der Grundfeuerungsfrequenz der Brennkraftmaschine hervorhebt bzw. hervorheben.

10. Schallwandler nach einem der vorangehenden Ansprüche, **gekennzeichnet durch** ein Dämpfüngsglied zur Aufnahme ausgewählter mechanischer Schwingungen.

11. Schallwandler nach einem der Ansprüche 8 bis 10, **dadurch gekennzeichnet, daß** das Modulationsglied (12) das Filter, den Verstärker und/oder das Dämpfüngsglied umfaßt.

12. Schallwandler nach einem der vorangehenden Ansprüche, **dadurch gekennzeichnet, daß**
der Schallwandlerkopf (15, 15a, 15b, 15c), das Ventil (13) und/oder das Modulationsglied (12) jeweils zumindest eine elektrische und/oder elektronische Komponente, vorzugsweise über einen Mikrokontroller steuerbar, umfaßt bzw. umfassen.

## Claims

1. An acoustic transducer (10) with
a branching element (11, 11', 11") connected to an exhaust gas system (2) of an internal combustion engine (1), particularly of a motor vehicle, for branching off exhaust gas pulsations, and
an acoustic transducer head (15, 15a, 15b, 15c), by way of which air-borne sound can be radiated, based on the exhaust gas pulsations, at least into the area of the internal combustion engine (1),
**characterised by**
a modulation element (12) by means of which the position of the acoustic transducer head (15, 15a, 15b, 15c) is variable and which is disposed between the branching element (11, 11', 11") and the acoustic transducer head (15, 15a, 15b, 15c).

2. An acoustic transducer according to claim 1, **characterised in that** the modulation element (12) is adjustable by the motor vehicle driver and/or automatically controllable.

3. An acoustic transducer according to claim 1 or 2, **characterised in that** the acoustic transducer head (15, 15a, 15b, 15c) is constructed as a resonance element, preferably comprising a carrier framework (16a, 16b, 16c) and a membrane (17a, 17b, 17c) clamped therein.

4. An acoustic transducer according to any one of the preceding claims, **characterised in that** the acoustic transducer head (15, 15a, 15b, 15c) is adapted to be placed at least partially into the area of the internal combustion engine (1) and/or into the vehicle interior.

5. An acoustic transducer according to any one of the preceding claims, **characterised in that** the frequency characteristic and/or the amplitude of the radiated air-borne sound can be determined by the place where the branching element (11, 11', 11") is coupled to the gas exhaust system (2), such as to a specific exhaust gas bend zone (3, 3', 3", 3'''), an exhaust gas pipe (4) or the like,
the placing of the acoustic transducer head (15, 15a, 15b, 15c), the adjustment of the modulation element (12),
the geometry and/or dimensioning of the acoustic transducer (10), such as the pipes (11, 11', 11", 14) thereof, of the resonance element of the acoustic transducer head (15, 15a, 15b, 15c) or the like, and/or
the elastic properties of the membrane (17a, 17b, 17c) of the resonance element.

6. An acoustic transducer according to any one of the preceding claims, **characterised by** a valve (13), preferably between the modulation element (12) and the acoustic transducer head (15, 15a, 15b, 15c), particularly for the stage-wise connection and disconnection of the acoustic transducer (10), preferably actuatable by the motor vehicle driver and/or automatically controlled in dependence on the speed of the internal combustion engine (1) and/or a noise level, outside and/or inside the motor vehicle.

7. An acoustic transducer according to claim 6, **characterised in that** the valve (13) is coupled to an audio system, such as a stereo system, a hands-free system, or the like, of the motor vehicle.

8. An acoustic transducer according to any one of the preceding claims, **characterised by** at least one filter and/or amplifier for adjustment, preferably. regulation, of the frequency characteristic and/or amplitude of the radiated air-borne sound.

9. An acoustic transducer according to claim 8, **characterised in that** the filter and/or the amplifier emphasises/emphasise higher harmonics of the basic firing frequency of the internal combustion engine.

10. An acoustic transducer according to any one of the preceding claims, **characterised by** an attenuation element to absorb selected mechanical vibrations.

11. An acoustic transducer according to any one of claims 8 to 10, **characterised in that** the modulation element (12) comprises the filter, the amplifier and/or the attenuation element.

12. An acoustic transducer according to any one of the preceding claims, **characterised in that** the acoustic transducer head (15, 15a, 15b, 15c), the valve (13) and/or the modulation element (12) respectively comprise at least one electric and/or electronic component, preferably controllable via a microcontroller.

## Revendications

1. Transducteur acoustique (10), comportant :
un organe de ramification (11, 11',11") relié à un système de gaz d'échappement (2) d'un moteur à combustion interne (1), en particulier d'un véhicule automobile, pour évacuer par ramification les pulsations des gaz d'échappement, et
une tête de transducteur acoustique (15, 15a, 15b, 15c), par l'intermédiaire de laquelle, en se basant sur les pulsations des gaz d'échappement, un bruit d'air peut être irradié au moins dans le compartiment du moteur à combustion interne (1), **caractérisé par**
un organe de modulation (12), par l'intermédiaire duquel la position de la tête de transducteur acoustique (15, 15a, 15b, 15c) peut être modifiée et qui est disposé entre l'organe de ramification (11, 11',11") et la tête de transducteur acoustique (15, 15a, 15b, 15c).

2. Transducteur acoustique selon la revendication 1, **caractérisé en ce que** l'organe de modulation (12) peut être réglé par le conducteur du véhicule automobile, ou bien être réglé automatiquement.

3. Transducteur acoustique selon la revendication 1 ou 2, **caractérisé en ce que** la tête de transducteur acoustique (15, 15a, 15b, 15c) est réalisée sous la forme de corps de résonance, de préférence comprenant un bâti support (16a, 16b, 16c) ainsi qu'une membrane (17a, 17b, 17c) y étant enserrée.

4. Transducteur acoustique selon l'une des revendications précédentes, **caractérisé en ce que** la tête de transducteur acoustique (15, 15a, 15b, 15c) est susceptible d'être placée au moins partiellement dans le compartiment du moteur à combustion interne (1) et/ou dans l'habitacle du véhicule.

5. Transducteur acoustique selon l'une des revendications précédentes, **caractérisé en ce que**
la caractéristique en fréquence et/ou l'amplitude du bruit d'air irradié au passage du point d'accouplement de l'organe de ramification (11, 11', 11") au système de gaz d'échappement (2), tel que comme sur une zone de coude de gaz d'échappement (3, 3',3", 3"') déterminée, une conduite de gaz d'échappement (4), ou analogues,
le placement de la tête de transducteur acoustique (15, 15a, 15b, 15c), le réglage de l'organe de modulation (12), la géométrie et/ou le dimensionnement du transducteur acoustique (10), ainsi que de ses tubes (11, 11',11", 14), du corps de résonance de la tête de transducteur acoustique (15, 15a, 15b, 15c) ou analogues, et/ou les propriétés élastiques de la membrane (17a, 17b, 17c) du corps de résonance est, respectivement sont, déterminable(s).

6. Transducteur acoustique selon l'une des revendications précédentes, **caractérisé par** une soupape (13), disposée de préférence entre l'organe de modulation (12) et la tête de transducteur acoustique (15, 15a, 15b, 15c), pour effectuer la mise en service ou hors service, en particulier par degrés, du transducteur acoustique (10), de préférence est actionnable par le conducteur du véhicule automobile et/ou est commandée automatiquement en fonction de la vitesse de rotation du moteur à combustion interne (1) et/ou d'un niveau de bruit, à l'extérieur et/ou à l'intérieur du véhicule automobile.

7. Transducteur acoustique selon la revendication 6, **caractérisé en ce que** la soupape (13) est couplée à une installation audio, telle qu'une installation stéréo, une installation à mains libres ou analogues, du véhicule automobile.

8. Transducteur acoustique selon l'une des revendications précédentes, **caractérisé par** au moins un filtre et/ou un amplificateur pour le réglage, de préférence la régulation, de la caractéristique en fréquence et/ou de l'amplitude du bruit aérien irradié.

9. Transducteur acoustique selon la revendication 8, **caractérisé en ce que** le filtre et/ou l'amplificateur fait ou font ressortir les harmoniques supérieurs de la fréquence de combustion de base du moteur à combustion interne.

10. Transducteur acoustique selon l'une des revendications précédentes, **caractérisé par** un organe d'amortissement, devant capter des vibrations mécaniques sélectionnées.

11. Transducteur acoustique selon l'une des revendications 8 à 10, **caractérisé en ce que** l'organe de modulation (12) comprend le filtre, l'amplificateur et/ou l'organe d'amortissement.

12. Transducteur acoustique selon l'une des revendications précédentes, **caractérisé en ce que** la tête de transducteur acoustique (15, 15a, 15b, 15c), la soupape (13) et/ou l'organe de modulation (12) comprend, respectivement comprennent chacun, au moins un composant électrique et/ou électronique, de préférence pouvant être commandé par l'intermédiaire d'un microcontrôleur.
